# EUROPÄISCHE PATENTSCHRIFT

(11) **EP 2 870 309 B1**
(45) Veröffentlichungstag und Bekanntmachung des Hinweises auf die Patenterteilung: **20.07.2016**
(21) Anmeldenummer: 13744421.2
(22) Anmeldetag: 24.06.2013
(51) Int. Cl.: E05B 27/00, E05B 35/00

(54) **SCHLIESSZYLINDER-SCHLÜSSEL-SYSTEM**
LOCK CYLINDER KEY SYSTEM
SYSTÈME DE BARILLET DE SERRURE/CLÉ

(30) Priorität: 03.07.2012 DE 102012013422
(43) Veröffentlichungstag der Anmeldung: 13.05.2015
(73) Patentinhaber: Assa Abloy Sicherheitstechnik GmbH, 72458 Albstadt (DE)
(72) Erfinder: MATSCHKE, Steffen, 14167 Berlin (DE)
(74) Vertreter: Meissner, Peter E.
(86) Internationale Anmeldenummer: PCT/DE2013/000356
(87) Internationale Veröffentlichungsnummer: WO 2014/005568

(56) Entgegenhaltungen:
- EP-A1- 1 355 023
- EP-A1- 1 870 544
- WO-A1-2007/077202
- DE-A1- 19 741 118
- DE-A1-102009 026 117
- US-A1- 2011 048 084

## Beschreibung

Die Erfindung betrifft ein Schließzylinder - Schlüssel - System, mit einem Zylindergehäuse, in dem ein Zylinderkern drehbar gelagert ist, der seinerseits einen einen einführbaren, mit einer Profilierung der Seitenfläche versehenen, Schlüssel aufnehmenden Schlüssel anal aufweist, wobei in dem Zylinderkern und im Zylindergehäuse zusammen wirkende, aus Kernstift und Gehäusestift bestehende, Zuhaltungen vorgesehen sind, die die mechanische Kodierung des Schlüssels abtasten und bei passender Kodierung eine Drehung des Zylinderkernes zulassen und damit einen Schließvorgang ermöglichen.

Derartige Schließzylinder-Schlüssel-Systeme sind allgemein bekannt.

Bekannt sind auch durch Merkmale im Schlüsselprofil gesteuert, drehbare im Zylinderkern gelagerte Fingerstifte bekannt, die mit einer radial zwischen Zylinderkern und Schließzylindergehäuse beweglichen Sperrleiste zusammenwirken (DE 10 2009 026 117 A1).

Der Erfindung liegt die Aufgabe zugrunde, für ein derartiges System einen verbesserten technischen Kopierschutz zu schaffen.

Gelöst wird diese Aufgabe erfindungsgemäß bei einem Schließzylinder - Schlüssel - System, mit einem Zylindergehäuse, in dem ein Zylinderkern drehbar gelagert ist, der seinerseits einen einen einführbaren, mit einer Profilierung der Seitenfläche versehenen, Schlüssel aufnehmenden Schlüsselkanal aufweist, wobei in dem Zylinderkern und im Zylindergehäuse zusammen wirkende, aus Kernstift und Gehäusestift bestehende, Zuhaltungen vorgesehen sind, die die mechanische Kodierung des Schlüssels abtasten und bei passender Kodierung eine Drehung des Zylinderkernes zulassen und damit einen Schließvorgang ermöglichen,
dadurch, dass der Schlüsselkanal eine mit einer der seitlichen Profilierungen des Schlüssels korrespondierende Profilierung aufweist,
dass die seitliche Profilierung des Schlüsselkanals eine Freimachung aufweist, in die eine im Schlüssel federnd gelagerte Kugel hineinragt,
dass der letzte Kernstift im Zylinderkern eine Nut oder Ausnehmung aufweist, mit der ein im Zylinderkern drehbar gelagerter Fingerstift in Eingriff bringbar ist, um den Kernstift in seiner Sperrstellung zu halten, wobei der Fingerstift beim Einführen des Schlüssels durch die Kugel dreh- und außer Eingriff mit der Nut des Kernstiftes bringbar ist.

Vorzugsweise Weiterbildungen ergeben sich aus den Unteransprüchen und werden nachfolgend noch erläutert.

Die Erfindung soll nachfolgend mit Bezug auf die Zeichnungen erläutert werden. Dabei zeigt:
Fig. 1 schematisch einen teilweise in den Schließzylinder eingeführten Schlüssel,
Fig. 2a einen Schnitt durch den Schließzylinder gemäß der Linie B-B in Figur 1 und
Fig. 2b einen Schnitt gemäß A-A in Figur 1.

Dargestellt ist hier der Sperrzustand, der beim weiteren Einführen des Schlüssels aufgehoben werden würde.

Im Schlüssel 2 befindet sich eine gefederte Kugel 6, 7, die im ersten parazentrischen Profilmerkmal 8 sitzt und - bei dem hier gezeigten Ausführungsbeispiel - sich nach oben, in Richtung Schlüsselrücken bewegen kann.

In Abwandlung dieser Ausführung könnte diese Kugel auch in der Schlüsselseite angeordnet sein, vorausgesetzt, dass das dem Schlüsselprofil zugeordnete parazentrische Profil im Zylinderkern (Schlüsselkanal) die Kugel beim Einführen des Schlüssels in den Schlüsselschaft hinein drücken kann.

Im Zylinderkern 1 hat der letzte Kernstift 3 eine Nut 9, in die ein drehbar - parallel zum Schlüsselkanal - gelagerter Fingerstift 4 mit dem Finger 12 eingreift.

Dieser Stift hat einen zweiten Finger 10, der in Höhe des ersten parazentrischen Profilmerkmals sitzt und von diesem "verdeckt" wird.

Das Profilmerkmal des Kerns ist an dieser Stelle ausgenommen.

Wird der Schlüssel nun in den Schlüsselkanal eingeführt, dann drückt das parazentrische Profil des Zylinderkernes die Kugel in den Schlüssel 1, bis die Freimachung erreicht ist und die Kugel durch die Feder 7 wieder nach unten gedrückt wird. Beim weiteren Einführen des Schlüssels nimmt die Kugel den zweiten Finger 10 des Fingerstiftes 4 mit und verdreht ihn etwas, bis der Kernstift 3 freigegeben wird und von der Schlüsselspitze herunter gedrückt werden kann, wobei der Kernstift soweit verschoben wird, dass er unter Mitwirkung des üblichen Gehäusestiftes die Trennebene Zylinderkern/Zylindergehäuse und damit seine bisherige Sperrstellung freigibt..
Der Fingerstift 4 wird beim Herausziehen des Schlüssels durch die Feder 5 wieder in die Ursprungslage zurück gedreht.

Ist keine Kugel im Schlüssel 2, oder nicht an der richtigen Position, dann kann der Schlüssel 2 nicht komplett in den Schlüsselkanal des Zylinderkernes 1 eingeführt werden, da der letzte Kernstift 3 durch den Fingerstift 4 bzw. dessen Finger 12 blockiert wird und somit nicht herunter gedrückt werden kann.

Der Vorteil der erfindungsgemäßen Lösung besteht darin, dass sie einerseits einen technischen Schlüsselkopierschutz darstellt und zum Anderen in bestehende Systeme integrierbar ist.

## Patentansprüche

1. Schließzylinder - Schlüssel - System, mit einem Zylindergehäuse, in dem ein Zylinderkern drehbar gelagert ist, der seinerseits einen einen einführbaren, mit einer Profilierung der Seitenfläche versehenen, Schlüssel aufnehmenden Schlüsselkanal aufweist, wobei in dem Zylinderkern und im Zylindergehäuse zusammen wirkende, aus Kernstift und Gehäusestift bestehende, Zuhaltungen vorgesehen sind, die die mechanische Kodierung des Schlüssels abtasten und bei passender Kodierung eine Drehung des Zylinderkernes zulassen und damit einen Schließvorgang ermöglichen,
**dadurch gekennzeichnet,**
**dass** der Schlüsselkanal eine mit einer der seitlichen Profilierungen (8) des Schlüssels (2) korrespondierende Profilierung aufweist,
**dass** die seitliche Profilierung (8) des Schlüsselkanals eine Freimachung (11) aufweist, in die eine im Schlüssel federnd gelagerte Kugel (6,7) hineinragt,
**dass** der letzte Kernstift (3) im Zylinderkern eine Nut (9) oder Ausnehmung aufweist, mit der ein im Zylinderkern drehbar gelagerter Fingerstift (4) in Eingriff bringbar ist, um den Kernstift (3) in seiner Sperrstellung zu halten, wobei der Fingerstift (4) beim Einführen des Schlüssels durch die Kugel (6) dreh- und außer Eingriff mit der Nut des Kernstiftes bringbar ist.

2. Schließzylinder - Schlüssel - System nach Anspruch 1,
**dadurch gekennzeichnet,**
**dass** der Fingerstift (4) an seinem mit der Kugel (6) in Berührung kommenden oberen Ende einen Finger (10) aufweist, der in die Profilierung des Schlüssels (2) hineinragt.

3. Schließzylinder - Schlüssel - System nach einem der vorstehenden Ansprüche, **dadurch gekennzeichnet,**
**dass** der Fingerstift (4) an seinem unteren Ende einen Finger (12) aufweist, der mit der Nut (9) am Kernstift (3) in Eingriff bringbar ist.

4. Schließzylinder - Schlüssel - System nach einem der vorstehenden Ansprüche, **dadurch gekennzeichnet,**
**dass** der Fingerstift (4) gegen die Kraft einer Feder (5) außer Eingriff mit der Nut (9) bringbar ist.

5. Schließzylinder - Schlüssel - System nach einem der vorstehenden Ansprüche,
**dadurch gekennzeichnet,**
**dass** die seitliche Profilierung (8) parazentrisch ausgebildet ist.

6. Schließzylinder - Schlüssel - System nach einem der vorstehenden Ansprüche, **dadurch gekennzeichnet,**
**dass** die Kugel (6) vom Schlüsselrücken her in die Freimachung (11) hineinragt.

## Claims

1. Lock cylinder - key system, having a cylinder housing in which a cylinder core is rotatably mounted, which cylinder core for its part has a keyway accommodating an insertable key provided with a profiling of the lateral face, cooperating tumblers which consist of core pin and housing pin being provided in the cylinder core and in the cylinder housing, which tumblers sense the mechanical coding of the key and given appropriate coding allow a rotation of the cylinder core and thus enable a closing operation,
**characterised**
**in that** the keyway has a profiling corresponding to one of the lateral profilings (8) of the key (2),
**in that** the lateral profiling (8) of the keyway has a clearance (11), into which projects a ball (6,7) spring-mounted in the key,
**in that** the last core pin (3) in the cylinder core has a groove (9) or cutout, with which a finger pin (4) rotatably mounted in the cylinder core is engageable to maintain the core pin (3) in its locking position, the finger pin (4) being rotatable and disengageable from the groove of the core pin by the ball (6) on insertion of the key.

2. Lock cylinder - key system according to Claim 1, **characterised**
**in that** the finger pin (4) has, at its upper end coming into contact with the ball (6), a finger (10) which projects into the profiling of the key (2).

3. Lock cylinder - key system according to one of the preceding claims,
**characterised**
**in that** the finger pin (4) has, at its lower end, a finger (12) which is engageable with the groove (9) on the core pin (3).

4. Lock cylinder - key system according to one of the preceding claims,
**characterised**
**in that** the finger pin (4) is disengageable from the groove (9) against the force of a spring (5).

5. Lock cylinder - key system according to one of the preceding claims,
**characterised**
**in that** the lateral profiling (8) is paracentrically formed.

6. Lock cylinder - key system according to one of the preceding claims,
**characterised**
**in that** the ball (6) projects into the clearance (11) from the key back.

## Revendications

1. Système formé d'un cylindre de fermeture et d'une clé, comprenant un boîtier de cylindre dans lequel un noyau de cylindre est monté en rotation, lequel présente de son côté un canal à clé qui reçoit une clé à introduire dotée d'un profilage sur la surface latérale, dans lequel sont prévus des gâchettes coopérantes dans le noyau de cylindre et dans le boîtier de cylindre, formé d'une tige de noyau et d'une tige de boîtier, qui palpe le codage mécanique de la clé et en cas de concordance du codage permet une rotation du noyau de cylindre est rendant ainsi possible une opération de fermeture,
**caractérisé en ce que**
le canal à clé comporte un profilage correspondant aux profilages latéraux (8) de la clé (2),
**en ce que** le profilage latéral (8) du canal à clé comporte un dégagement (11) dans lequel pénètre une bille (6, 7) montée avec effet ressort dans la clé,
**en ce que** la dernière tige de noyau (3) dans le noyau de cylindre comporte une gorge (9) ou un évidement avec laquelle/lequel une tige-doigt (4) montée en rotation dans le noyau de cylindre peut être amenée en engagement, afin de maintenir la tige de noyau (3) dans sa position de verrouillage, et la tige-doigt (4) peut être amenée par la bille (6) hors d'un engagement en rotation avec la gorge de la tige de noyau lors de l'introduction de la clé.

2. Système formé d'un cylindre de fermeture et d'une clé selon la revendication 1,
**caractérisé en ce que** la tige-doigt (4) comporte un doigt (10), à son extrémité supérieure qui vient en contact avec la bille (6), qui pénètre dans le profilage de la clé (2).

3. Système formé d'un cylindre de fermeture et d'une clé selon l'une des revendications précédentes,
**caractérisé en ce que** la tige-doigt (4) comporte à son extrémité inférieure un doigt (12) qui peut être amené en engagement avec la gorge (9) dans la tige de noyau (3).

4. Système formé d'un cylindre de fermeture et d'une clé selon l'une des revendications précédentes,
**caractérisé en ce que** la tige-doigt (4) est susceptible d'être amenée hors d'engagement avec la gorge (9) à l'encontre de la force d'un ressort (5).

5. Système formé d'un cylindre de fermeture et d'une clé selon l'une des revendications précédentes,
**caractérisé en ce que** le profilage latéral (8) est réalisé paracentrique.

6. Système formé d'un cylindre de fermeture et d'une clé selon l'une des revendications précédentes,
**caractérisé en ce que** la bille (6) pénètre dans le dégagement (11) depuis le dos de la clé.
